# EUROPÄISCHE PATENTSCHRIFT

(11) **EP 0 477 182 B1**
(45) Veröffentlichungstag und Bekanntmachung des Hinweises auf die Patenterteilung: **11.08.1993**
(21) Anmeldenummer: 90906114.5
(22) Anmeldetag: 19.04.1990
(51) Int. Cl.: B65B 69/00

(54) **ENTDRAHTUNGSMASCHINE**
DE-WIRING MACHINE
MACHINE POUR ENLEVER DES FILS DE FER

(30) Priorität: 13.06.1989 DE 3919222
(43) Veröffentlichungstag der Anmeldung: 01.04.1992
(73) Patentinhaber: SULZER-ESCHER WYSS Fördertechnik GmbH, D-53879 Euskirchen (DE)
(72) Erfinder: GRONAU, Kurt, W-5350 Euskirchen (DE)
(74) Vertreter: Lippert, Hans-Joachim, Dipl.-Ing.
(86) Internationale Anmeldenummer: DE9000292
(87) Internationale Veröffentlichungsnummer: WO9015756

(56) Entgegenhaltungen:
- EP-A- 0 281 942

## Beschreibung

Die Erfindung betrifft eine Entdrahtungsmaschine für Ballen, insbesondere für Zellstoffballen, bestehend aus einer Positioniereinrichtung für die Ballen, einer Schneideinrichtung zum Durchtrennen der um die Ballen herumgespannten vertikalen Verschnürungsdrähte im Bereich von mindestens einer vertikalen Ballenseitenfläche, einer Greifeinrichtung, mit der die kurzen Enden der Verschnürungsdrähte nach dem Durchtrennen von dem Ballen abhebbar und um die obere Ballenkante nach oben schwenkbar sind, einer Aufwickeleinrichtung, welche alle abgehobenen kurzen Enden der Verschnürungsdrähte in dem abgehobenen Abschnitt mit einem gemeinsamen gabelförmigen, längsverschieblichen Wickeldorn erfaßt und zu Spulen aufwickelt, sowie einer aus einer Reihe von kammartig angeordneten Leitfingern bestehenden Leiteinrichtung für die Drahtenden, wobei die Leitfinger nach dem Abheben der kurzen Enden der durchtrennten Verschnürungsdrähte und nach dem Einfahren des Wickeldorns in seine Betriebsposition in dem Bereich zwischen dem Wickeldorn und der oberen Kante des Ballens liegen und die langen Enden der Verschnürungsdrähte während des Aufwickelvorgangs zwischen den Leitfingern hindurchlaufen.

Eine Entdrahtungsmaschine der genannten Art ist aus der EP-A-281 942 bekannt. Mit dieser bekannten Vorrichtung lassen sich Ballen zuverlässig und automatisch entdrahten. Probleme ergeben sich allerdings beim Aufwickeln der Drähte. Bei dem Ausführungsbeispiel gemäß Fig. 14 und 15 sitzen die Leitfinger unmittelbar an einer Andrückeinrichtung, die mittels einer Druckwalze gegen den sich aufwickelnden Draht drückt. Dabei wird aufgrund des entstehenden Drahtwickels die Andrückeinrichtung angehoben, so daß zumindest in der Endphase des Aufwickelns, bei der es gerade auf eine gute Zuführung des Drahtes ankommt, praktisch keine Führung des Drahtendes mehr gewährleistet ist.

Ausgehend von diesem Stand der Technik liegt der Erfindung die Aufgabe zugrunde, den Aufwickelvorgang zu verbessern und dadurch kompaktere Drahtwickel zu schaffen.

Erfindungsgemäß wird diese Aufgabe dadurch gelöst, daß die Leiteinrichtung als gesonderte stationäre Einheit ausgebildet und in einem Abstand zum Wickeldorn unmittelbar vor der oberen Ballenkante, um die die kurzen Enden der Verschnürungsdrähte mit Hilfe der Greifeinrichtung nach oben schwenkbar sind, angeordnet ist.

Durch diese Maßnahme ist gewährleistet, daß jeder aufzuwickelnde Verschnürungsdraht, unabhängig davon, welche Lage er einnimmt, während des Aufwickelvorgangs zuverlässig und ausgerichtet geführt ist, so daß sich auf dem Wickeldorn schmale kompakte Wickel bilden. Störungen während des Aufwickelvorgangs sind aufgrund des Vorhandenseins der Leitfinger ausgeschlossen.

Vorzugsweise sitzen die Leitfinger an einer gemeinsamen Tragstange, mit der die Leitfinger in ihrer Betriebsposition gehalten werden.

Die Tragstange kann mit nach unten weisenden Leitfingern angeordnet sein, wobei die unteren Enden der Leitfinger oberhalb derjenigen Position der Greifeinrichtung liegen, in der deren Hubleisten an der Ballenfläche zum Ergreifen der Verschnürungsdrähte zur Anlage kommen. Wenn sich die Verschnürungsdrähte in ihrer abgehobenen Position befinden und der Aufwickelvorgang eingeleitet werden soll, liegen die Verschnürungsdrähte jeweils zwischen zwei Leitfingern, so daß die auf die Aufwickelvorrichtung auflaufenden Verschnürungsdrähte zuverlässig geführt werden. Die Verschnürungsdrähte laufen dabei unterhalb der Tragstange hindurch.

Zweckmäßig ist die Tragstange mit den Leitfingern federnd drehbar gelagert, so daß die Reihe der Leitfinger elastisch federnd aus ihrer Lage verschiebbar ist, beispielsweise bei einer Kollision mit der Greifeinrichtung.

Damit die Verschnürungsdrähte zu kompakten Wickeln aufgespult werden können, ist vorzugsweise eine Andrückeinrichtung vorgesehen, die während des Aufwickelvorgangs gegen den Wickeldorn anlegbar ist. Mit wachsendem Wickel wird die Andrückeinrichtung etwas von dem Wickeldorn abgehoben.

Um die Andrückeinrichtung bequem betätigen zu können, kann diese an einem schwenkbar gelagerten Bügel sitzen, mit welchem die Andrückeinrichtung während des Aufwickelvorgangs in ihre Betriebsposition einschwenkbar ist.

Die Andrückeinrichtung kann eine durchgehende Leiste aufweisen, die auf der dem Wickeldorn zugewandten Seite z.B. mit einer Rundung versehen ist. Die Andrückleiste liegt während des Aufwickelvorgangs zunächst an der Oberfläche des Wickeldorns und dann an dem sich aufbauenden Drahtwickel an.

Alternativ kann die Andrückeinrichtung auf der dem Wickeldorn zugewandten Seite auch mit einer durchgehenden Rolle versehen sein.

Um zu gewährleisten, daß auch die kurzen Drahtenden zuverlässig in Richtung auf den Wickeldorn zulaufen und sich nicht schräg legen können, sind vorzugsweise an der Andrückeinrichtung kammartig angeordnete Leitstifte vorgesehen, die während des Aufwickelvorgangs in den Bereich zwischen dem Wickeldorn und der Greifeinrichtung eingreifen. Diese Leitstifte übernehmen zur Führung der kurzen Drahtenden etwa die gleiche Funktion wie die auf der gegenüberliegenden Seite des Wickeldorns vorgesehenen Leitfinger für die langen Drahtenden.

Vorzugsweise ist die Greifeinrichtung nach dem Durchtrennen der Verschnürungsdrähte mit den Drahtenden bis zu dem Niveau der Ballenoberseite hinauf schwenkbar, so daß die abgehobenen Verschnürungsdrähte beim Einlaufen des Wickeldorns etwa in einer horizontalen Ebene in Verlängerung der Ballenoberseite liegen. Bei dieser Konstruktion kann in einem Abstand von der der Aufwickeleinrichtung zugewandten oberen Ballenkante eine im wesentlichen parallel zu dieser Ballenkante verlaufende Niederhalteleiste vorgesehen sein, die zumindest während des Einfahrens des Wickeldorns auf die Ballenoberseite absenkbar ist. Durch diese Maßnahme wird auf der Ballenoberseite ein definierter Fixpunkt für die durchtrennten Verschnürungsdrähte gebildet.

Die Erfindung ist in der Zeichnung beispielsweise veranschaulicht und im nachstehenden im einzelnen anhand der Zeichnung beschrieben.

In der Zeichnung ist in schematischer Darstellung nur derjenige Bereich der Entdrahtungsmaschine gezeigt, in welchem die zur Erfindung gehörenden Merkmale zu sehen sind.

Mit einer in der Zeichnung nicht dargestellten Positioniereinrichtung wird ein Zellstoffballen 1, von dem in der Zeichnung nur ein oberer Eckbereich zu sehen ist, in eine genaue Betriebsposition relativ zu der Entdrahtungsmaschine gebracht. Mit Hilfe von axial verschieblichen Fixierdornen, von denen in der Zeichnung nur der Dorn 2 zu sehen ist, wird der Ballen 1 in seiner Betriebsposition festgelegt. Die oberen Fixierdorne 2 sitzen an einer oberen Traverse 3, die den oberen Bereich des Maschinenrahmens bildet.

Zu dem Entdrahtungsmechanismus gehört eine Schneideinrichtung 4, eine Greifeinrichtung 5, eine Aufwickeleinrichtung 6, eine Reihe von Leitfingern 7, eine Andrückeinrichtung 8 sowie eine Niederhalteleiste 9.

Die Schneideinrichtung 4 besteht aus zwei langgestreckten Messerbalken 10 und 11, die an ihren Schneidseiten mit in regelmäßigen Abständen angeordneten Zähnen versehen sind und relativ zueinander hin- und herschiebbar sind. Die beiden Messerbalken 10 und 11 erstrecken sich zumindest über denjenigen Bereich der zugewandten Ballenseite, in welchem Verschnürungsdrähte zu durchtrennen sind.

Die beiden Messerbalken 10 und 11 sitzen mit ihrer Halterung 12 an einem Tragrahmen 13, der seinerseits an der oberen Traverse 3 horizontal verschieblich in Richtung auf den Ballen 1 zu und von diesem weg geführt ist. Zur Führung dienen mindestens zwei in einem Abstand angeordnete Führungsstangen 14, die in Lagern 15 an der oberen Traverse 3 gehaltert sind und mit Hilfe eines in der Zeichnung nicht dargestellten Antriebs vor- und zurückgeschoben werden können. In der Zeichnung ist eine inaktive Position der Schneideinrichtung 4 dargestellt, in der sich die Messerbalken 10 in einem Abstand von dem Ballen 1 befinden.

Die Greifeinrichtung 5 ist in einem Abstand oberhalb der Messerbalken 10 und 11 der Schneideinrichtung 4 angeordnet. Sie besteht ähnlich wie die Schneideinrichtung 4 aus zwei relativ zueinander verschieblichen Hubleisten 16 und 17, die über ihre Länge mit in gleichen Abständen verteilt angeordneten, an der Eingriffsflanke hinterschnittenen stumpfen Greifzähnen versehen sind, parallel zu der angrenzenden Ballenfläche liegen und relativ zueinander in ihrer Längsrichtung verschiebbar sind.

Die Halterung 18 der Hubleisten 16 und 17 sitzt an einem Schwenkrahmen 19, der um eine Achse 20 schwenbkar ist.

Während die Schneideinrichtung 4 die Verschnürungsdrähte durchtrennt, liegt die Greifeinrichtung 5 mit ihren Hubleisten 16 und 17 in einem Abstand oberhalb der Messerbalken 10 und 11 an der entsprechenden Ballenfläche an und erfaßt mit ihren Greifzähnen die Verschnürungsdrähte. Nach dem Durchtrennen der Verschnürungsdrähte schwenkt die Greifeinrichtung 5 in die in der Zeichnung dargestellte Position, in welcher die Hubleisten 16 und 17 etwa in Höhe des Niveaus der Ballenoberseite liegen. In dieser Stellung der Greifeinrichtung nehmen die durchtrennten Verschnürungsdrähte in dem Bereich zwischen der Ballenoberseite und der Greifeinrichtung 5 eine etwa horizontale Lage ein. Gleichzeitig drückt die Niederhalteleiste 9, die um eine Achse 21 schwenkbar ist, auf die Ballenoberseite und fixiert die durchtrennten Verschnürungsdrähte. Die Niederhalteleiste 9 verläuft in einem Abstand von der der Aufwickeleinrichtung 6 zugewandten oberen Ballenkante und liegt im wesentlichen parallel zu dieser Ballenkante.

Während die Verschnürungsdrähte zwischen der Greifeinrichtung 5 und der Niederhalteleiste 9 fest gespannt sind, wird die Aufwickeleinrichtung 6 betätigt. Diese besteht aus einem längsverschieblichen Wickeldorn 22, der gabelförmig ausgebildet ist und mit einem mittleren Querschlitz 23 die Verschnürungsdrähte aufnimmt. Die äußere Fläche des Wickeldorns 22 ist etwa zylindrisch ausgebildet und dient zum Aufwickeln der Verschnürungsdrähte.

Die zwischen dem Wickeldorn 22 und dem Ballen 1 befindlichen Leitfinger 7 sitzen in kammartiger Anordnung an einer gemeinsamen Tragstange 24, mit der sie unmittelbar vor der Ballenkante in einer senkrecht nach unten weisenden Position gehalten werden. Während des Aufwickelvorgangs schließen die Leitfinger 7 die Verschnürungsdrähte zwischen sich ein, so daß diese zum Aufspulen auf den Wickeldorn 22 gut ausgerichtet geführt sind. Die Tragstange 24 ist um ihre Längsachse drehbar gelagert und wird mit Hilfe einer in der Zeichnung nicht dargestellten einstellbaren Blattfeder in ihrer Betriebsposition gehalten, so daß die Leitfinger elastisch aus ihrer Position auslenkbar sind.

Nachdem der Wickeldorn 22 mit horizontal verlaufendem Querschlitz 23 in seine Betriebsposition eingefahren ist und sämtliche Verschnürungsdrähte aufgefädelt hat, schwenkt die Andrückeinrichtung 8 in ihre Andrückposition.

Die Andrückeinrichtung 8 besteht aus einem Bügel 25, der um eine horizontale Achse 26 schwenkbar ist. An seinem freien Ende ist der Bügel 25 mit einer Leiste 27 versehen, welche sich zumindest über die wirksame Länge des Wickeldorns 23, in welchem die Drähte aufgewickelt werden, erstreckt. Die Leiste 27 liegt zunächst an der Außenfläche des Wickeldorns 22 unterhalb des zu Anfang horizontal liegenden Querschlitzes 23 an. Wenn sich dann die Greifeinrichtung nach dem Anfahren des Wickeldorns 22 öffnet und die Niederhalteleiste 9 zumindest teilweise gelöst ist, spulen sich die Verschnürungsdrähte auf dem Wickeldorn 22 auf und heben die Leiste 27 unter Vorspannung von dem Wickeldorn 22 ab, wobei die Leiste 27 jedoch stets außen an den sich bildenden Wickeln anliegt und dafür sorgt, daß enge, feste Wickel erzeugt werden.

Von der Leiste 27 aus erstrecken sich schräg nach oben in Richtung auf den Wickeldorn 22 weisende, kammartig angeordnete Leitstifte 28, die während des Aufwickelvorgangs in den Bereich zwischen den Wickeldorn 22 und der Greifeinrichtung 5 hineinragen. Die Leitstifte 28 führen die von links kommenden kurzen Drahtenden, so daß sich diese nicht querlegen können, sondern geradlinig geführt sind und eng aufgewickelt werden können.

Nachdem die durchtrennten Verschnürungsdrähte auf dem Wickeldorn 22 aufgewickelt worden sind, schwenkt die Andrückeinrichtung 8 um ihre Achse 26 nach links in ihre inaktive Position und der Wickeldorn 22 fährt zurück und streift die aufgespulten Wickel ab, die in einen unterhalb der Maschine stehenden Container fallen.

Wenn Ballen zu entdrahten sind, die mit sich senkrecht kreuzenden Verschnürungsdrähten zusammengehalten sind, so ist die gesamte beschriebene Einrichtung noch ein zweites Mal vorhanden, und zwar um 90° zu der ersten versetzt angeordnet, so daß sämtliche Verschnürungsdrähte des Ballens in einem einzigen Arbeitsgang entfernt werden können.

## Patentansprüche

1. Entdrahtungsmaschine für Ballen, insbesondere für Zellstoffballen bestehend aus einer Positioniereinrichtung für die Ballen, einer Schneideinrichtung (4) zum Durchtrennen der um die Ballen herumgespannten vertikalen Verschnürungsdrähte im Bereich von mindestens einer vertikalen Ballenseitenfläche, einer Greifeinrichtung (5), mit der die kurzen Enden der Verschnürungsdrähte nach dem Durchtrennen von dem Ballen abhebbar und um die obere Ballenkante nach oben schwenkbar sind einer Aufwickeleinrichtung (6), welche alle abgehobenen kurzen Enden der Verschnürungsdrähte in dem abgehobenen Abschnitt mit einem gemeinsamen gabelförmigen, längsverschieblichen Wickeldorn (22) erfaßt und zu Spulen aufwickelt, sowie einer aus einer Reihe von kammartig angeordneten Leitfingern (7) bestehenden Leiteinrichtung für die Drahtenden, wobei die Leitfinger (7) nach dem Abheben der kurzen Enden der durchtrennten Verschnürungsdrähte und nach dem Einfahren des Wickeldorns (22) in seine Betriebsposition in dem Bereich zwischen dem Wickeldorn (22) und der oberen Kante des Ballens (1) liegen und die langen Enden der Verschnürungsdrähte während des Aufwickelvorgangs zwischen den Leitfingern (7) hindurchlaufen, **dadurch gekennzeichnet**, daß die Leiteinrichtung als gesonderte stationäre Einheit ausgebildet und in einem Abstand zum Wickeldorn unmittelbar vor der oberen Ballenkante, um die die kurzen Enden der Verschnürungsdrähte mit Hilfe der Greifeinrichtung (5) nach oben schwenkbar sind, angeordnet ist.

2. Entdrahtungsmaschine nach Anspruch 1, **dadurch gekennzeichnet**, daß die Leitfinger (7) an einer gemeinsamen Tragstange (24) sitzen.

3. Entdrahtungsmaschine nach Anspruch 2, **dadurch gekennzeichnet**, daß die Tragstange (24), die oberhalb der oberen Ballenkante parallel zu dieser verläuft, mit nach unten weisenden Leitfingern (7) versehen ist, wobei die unteren Enden der Leitfinger (7) oberhalb derjenigen Position der Greifeinrichtung (5) liegen, in der deren Hubleisten (16, 17) an der Ballenfläche zum Ergreifen der Verschnürungsdrähte zur Anlage kommen.

4. Entdrahtungsmaschine nach Anspruch 2, **dadurch gekennzeichnet**, daß die Tragstange (24) mit den Leitfingern (7) federnd drehbar ist.

5. Entdrahtungsmaschine nach einem der Ansprüche 1 bis 4 mit einer Andrückeinrichtung (8), die während des Aufwickelvorgangs gegen den Wickeldorn (22) anlegbar ist, **dadurch gekennzeichnet**, daß die Andrückeinrichtung (8) an einem schwenkbar gelagerten Bügel (25) sitzt.

6. Entdrahtungsmaschine nach Anspruch 5, **dadurch gekennzeichnet**, daß die Andrückeinrichtung (8) eine durchgehende Leiste (27) aufweist, die auf der dem Wickeldorn (22) zugewandten Seite mit einer Rundung versehen ist.

7. Entdrahtungsmaschine nach Anspruch 5, **dadurch gekennzeichnet**, daß die Andrückeinrichtung (8) auf der dem Wickeldorn (22) zugewandten Seite mit einer durchgehenden Rolle versehen ist.

8. Entdrahtungsmaschine nach einem der Ansprüche 5 bis 7, **dadurch gekennzeichnet**, daß an der Andrückeinrichtung (8) kammartig angeordnete Leitstifte (28) vorgesehen sind, die während des Aufwickelvorgangs in den Bereich zwischen dem Wickeldorn (22) und der Greifeinrichtung (5) eingreifen und die kurzen Enden der durchtrennten Verschnürungsdrähte seitlich führen.

9. Entdrahtungsmaschine nach einem der Ansprüche 1 bis 8, **dadurch gekennzeichnet**, daß die Greifeinrichtung (5) nach dem Durchtrennen der Verschnürungsdrähte mit den kurzen Drahtenden bis zu dem Niveau der Ballenoberseite hinauf schwenkbar ist und daß in einem Abstand von der der Aufwickeleinrichtung (6) zugewandten oberen Ballenkante eine im wesentlichen parallel zu dieser Ballenkante verlaufende Niederhalteleiste (9) angeordnet ist, die zumindest während des Einfahrens des Wickeldorns (22) auf die Ballenoberseite absenkbar ist.

## Claims

1. Wire-removing machine for bales, especially for pulp bales, consisting of a positioning device for the bales, a cutting device (4) for severing the vertical tying wires tensioned round the bales, in the region of at least one vertical bale side face, a gripper device (5), by means of which the short ends of the tying wires, after these have been severed, can be lifted off from the bale and pivoted upwards about the upper bale edge, a winding device (6) which grasps all the lifted-off short ends of the tying wires in the lifted-off portion by means of a common fork-shaped longitudinally displaceable winding spindle (22) and winds them to form reels, and a guide device for the wire ends which consists of a row of guide fingers (7) arranged in a comb-like manner, whereby after the short ends of the severed tying wires have been lifted off and after the winding spindle (22) has been moved into its operating position, the guide fingers (7) are located in the region between the winding spindle (22) and the upper edge of the bale (1), and during the winding operation the long ends of the tying wires run through between the guide fingers (7), **characterised in that** the guide device is designed as a separate stationary unit and is arranged at a distance from the winding spindle directly in front of the upper bale edge, about which the short ends of the tying wires are pivotable upward with the aid of the gripper device (5).

2. Wire-removing machine according to Claim 1, characterised in that the guide fingers (7) sit on a common supporting rod (24).

3. Wire-removing machine according to Claim 2, characterised in that the supporting rod (24), which extends above the upper bale edge and parallel to this is equipped with downwardly pointing guide fingers (7), the lower ends of the guide fingers (7) being located above that position of the gripper device (5) in which lifting strips (16, 17) of the latter come to bear on the bale face for the purpose of grasping the tying wires.

4. Wire-removing machine according to Claim 2, characterised in that the supporting rod (24) is resiliently rotatable together with the guide fingers (7).

5. Wire-removing machine according to one of Claims 1 to 4, with a press-down device (8) which can be laid against the winding spindle (22) during the winding operation, characterised in that the press-down device (8) sits on a pivotably mounted stirrup (25).

6. Wire-removing machine according to Claim 5, characterised in that the press-down device (8) has a continuous strip (27) which is provided with a rounding on the side facing the winding spindle (22).

7. Wire-removing machine according to Claim 5, characterised in that the press-down device (8) is provided with a continuous roller on the side facing the winding spindle (22).

8. Wire-removing machine according to one of Claims 5 to 7, characterised in that on the press-down device (8) there are guide pins (28) which are arranged in a comb-like manner and which, during the winding operation, engage into the region between the winding spindle (22) and the gripper device (5) and laterally guide the short ends of the severed tying wires.

9. Wire-removing machine according to one of Claims 1 to 8, characterised in that, after the tying wires have been severed, the gripper device (5) is pivotable upwards with he short wire ends to level with the bale top side, and in that arranged at a distance from the upper bale edge facing the winding device (6) is a holding-down strip (9) which extends essentially parallel to this bale edge and which can be lowered onto the bale top side at least while the winding spindle (22) is being moved in.

## Revendications

1. Machine de décerclage pour balles, en particulier pour balles de matières cellulosiques, se composant d'un dispositif de positionnement pour les balles, d'un dispositif de coupe (4) pour sectionner les fils métalliques verticaux de cerclage qui entourent les balles, dans la région d'au moins une face latérale verticale de la balle, d'un dispositif de préhension (5) avec lequel les courtes extrémités des fils de cerclage peuvent être détachées de la balle après avoir été sectionnées et peuvent être entraînées vers le haut autour de l'angle supérieur de la balle, d'un dispositif d'enroulement (6) qui saisit, par un noyau d'enroulement fourchu commun (22), déplaçable longitudinalement, toutes les courtes extrémités détachées des fils de cerclage, dans leur segment détaché, et les enroule en bobines, ainsi que d'un dispositif de guidage pour les extrémités des fils, se composant d'une série de doigts de guidage (7) disposés à la manière d'un peigne, les doigts de guidage (7) étant placés dans la région entre le noyau d'enroulement (22) et l'angle supérieur de la balle (1) après que les courtes extrémités des fils de cerclage sectionnés ont été détachées et que le noyau d'enroulement (22) est arrivé dans sa position de service, et les longues extrémités des fils de cerclage passant entre les doigts de guidage (7) pendant le processus d'enroulement, caractérisée en ce que le dispositif de guidage est réalisé sous forme de groupe fixe séparé et est disposé à distance du noyau d'enroulement, immédiatement avant l'angle supérieur de la balle autour duquel les courtes extrémités des fils de cerclage peuvent être entraînées vers le haut au moyen du dispositif de préhension (5).

2. Machine de décerclage selon la revendication 1, caractérisée en ce que les doigts de guidage (7) sont formés sur une barre porteuse commune (24).

3. Machine de décerclage selon la revendication 2, caractérisée en ce que la barre porteuse (24), qui s'étend au-dessus de l'angle supérieur de la balle parallèlement à celui-ci, est munie de doigts de guidage (7) dirigés vers le bas, les extrémités inférieures des doigts de guidage (7) étant situées au-dessus de la position du dispositif de préhension (5) dans laquelle les barres mobiles (16, 17) de ce dispositif s'appliquent sur la face de la balle pour saisir les fils de cerclage.

4. Machine de décerclage selon la revendication 2, caractérisée en ce que la barre porteuse (24) avec les doigts de guidage (7) peut tourner sous l'action d'un ressort.

5. Machine de décerclage selon l'une quelconque des revendications 1 à 4, comportant un dispositif presseur (8) qui peut être appliqué contre le noyau d'enroulement (22) pendant le processus d'enroulement, caractérisée en ce que le dispositif presseur (8) est disposé sur un étrier (25) monté pivotant.

6. Machine de décerclage selon la revendication 5, caractérisée en ce que le dispositif presseur (8) comporte une nervure continue (27) qui est munie d'un arrondi du côte dirigé vers le noyau d'enroulement (22).

7. Machine de décerclage selon la revendication 5, caractérisée en ce que le dispositif presseur (8) est muni d'un rouleau continu du côte dirigé vers le noyau d'enroulement (22).

8. Machine de décerclage selon l'une quelconque des revendications 5 à 7, caractérisée en ce qu'il est prévu, sur le dispositif presseur (8), des chevilles de guidage (28) disposées à la manière d'un peigne, qui s'engagent, pendant le processus d'enroulement, dans la région entre le noyau d'enroulement (22) et le dispositif de préhension (5) et qui guident latéralement les courtes extrémités des fils de cerclage sectionnés.

9. Machine de décerclage selon l'une quelconque des revendications 1 à 8, caractérisée en ce qu'après le sectionnement des fils de cerclage, le dispositif de préhension (5) peut pivoter vers le haut avec les courtes extrémités des fils jusqu'au niveau de la face supérieure de la balle, et en ce qu'il est disposé, à distance de l'angle supérieur de la balle dirigé vers le dispositif d'enroulement (6), une lame de retenue (9) qui s'étend en direction sensiblement parallèle à cet angle de la balle et qui peut être abaissée sur la face supérieure de la balle, au moins pendant l'approche du noyau d'enroulement (22).
